# EUROPÄISCHE PATENTSCHRIFT

(11) **EP 0 742 851 B1**
(45) Veröffentlichungstag und Bekanntmachung des Hinweises auf die Patenterteilung: **03.04.2002**
(21) Anmeldenummer: 95940123.3
(22) Anmeldetag: 01.12.1995
(51) Int. Cl.: D01D 5/08, D01D 1/06, D01D 5/088

(54) **SPINNBALKEN ZUM SPINNEN EINER MEHRZAHL VON SYNTHETISCHEN FÄDEN UND SPINNANLAGE MIT EINEM DERARTIGEN SPINNBALKEN**
SPINNING BEAM FOR SPINNING A PLURALITY OF SYNTHETIC THREADS AND SPINNING DEVICE COMPRISING A SPINNING BEAM OF THIS TYPE
COLLECTEUR-REPARTITEUR PERMETTANT DE FILER UNE PLURALITE DE FILS SYNTHETIQUES ET INSTALLATIONS DE FILAGE POURVUES DE CE TYPE DE COLLECTEUR-REPARTITEUR

(30) Priorität: 02.12.1994 DE 4442946; 22.12.1994 DE 4445837
(43) Veröffentlichungstag der Anmeldung: 20.11.1996
(73) Patentinhaber: B a r m a g AG, D-42897 Remscheid (DE)
(72) Erfinder: SCHIPPERS, Heinz, D-42897 Remscheid (DE); SCHÄFER, Klaus, D-42897 Remscheid (DE)
(86) Internationale Anmeldenummer: DE9501705
(87) Internationale Veröffentlichungsnummer: WO9617116

(56) Entgegenhaltungen:
- EP-A- 0 285 736
- DE-A- 2 248 757
- DE-A- 2 644 996
- DE-A- 3 343 714

## Beschreibung

Die Erfindung betrifft einen Spinnbalken zum Spinnen einer Mehrzahl synthetischer Fäden und eine Spinnanlage mit einem derartigen Spinnbalken.

Ein Spinnbalken zum Spinnen einer Mehrzahl synthetischer Fäden, bei dem die Spinndüsenplatten in einer Reihe angeordnet sind, ist durch die EP-163 248 B (Bag. 1416) bekannt. Eine Spinnanlage mit einem solchen Spinnbalken ist z.B. durch die DE-PS 24 38 364 (Bag. 905) sowie die DE-OS 41 03 990 (Bag. 1811) oder die nicht vorveröffentlichte DE 195 13 941 A1 bekannt.
Durch die Anordnung der Spinndüsenplatten in einer Reihe ergibt sich eine große Längserstreckung der Spinnanlage.

Ein Spinnbalken nach dem Oberbegriff des Anspruchs 1 sowie eine Spinnanlage mit einem solchen Spinnbalken nach Anspruch 2 sind durch die EP 0 285 736 B1 bekannt.
Dadurch ist es möglich, eine noch größere Anzahl von Fäden in einer möglichst kompakten Anlage zu erspinnen und insbesondere ungleichförmige Wärmeverluste zu vermeiden, die zu Ungleichmäßigkeiten der Fäden führen können.

Abhängig von verschiedenen Verfahrensparametern beim Schmelzspinnen kann trotz eines sehr kompakt ausgebildeten Spinnbalkens dennoch keine gleichmäßige Qualität der Fäden von Reihe zu Reihe erzielt werden. Diese Unterschiede können zwar bei der Herstellung von Spinnfasern durch späteres Mischen der zu verspinnenden Stapelfasern ausgeglichen werden, doch machen sie sich beim Aufspulen der Fäden zu Spinnspulen und deren Weiterverarbeitung bemerkbar.

Aus der DE-A-2 248 757 ist eine Vorrichtung zum Schmelzspinnen bekannt, bei welcher für eine Reihe von Spinndüsen eine zentrale Dosierpumpe und ein nachgeschalteter zentraler Filter vorgesehen sind. Damit kann zwar ebenfalls eine gleichmäßige Konsistenz der Schmelze erreicht werden, jedoch mit dem Nachteil, daß aufgrund unterschiedlicher Fließwiderstände im Verteilungssystem die Spinndüsen ungleichmäßige Durchsatzmengen erspinnen, was zu unterschiedlichen Fadenqualitäten führt. Dieser Nachteil läßt sich auch nicht durch vorgeschaltete Drosselvorrichtungen vollständig kompensieren, da bereits geringste Druckunterschiede zu einer ungleichmäßigen Mengenverteilung führen.

Es ist deshalb Aufgabe der Erfindung, derartige Qualitätsunterschiede wenigstens zu kompensieren. Die Lösung für den Spinnbalken ergibt sich aus Anspruch 1. Die Lösung für eine Spinnanlage nach Anspruch 2 ergibt sich aus dem Kennzeichen des Anspruchs 2.

Der Spinnbalken nach Anspruch 1 hat dabei den Vorteil, daß sämtliche Spinndüsen in einem einzigen Heizkasten untergebracht sind, wobei die Länge des Heizkastens derart begrenzt ist, daß sich auf seiner Länge keine Temperaturunterschiede ergeben können und daß jeder Reihe von Spinndüsen jeweils eine Mehrfachspinnpumpe zugeordnet ist. Hierdurch ergibt sich insbesondere auch der Vorteil einer höheren Flexibilität, da bei einer Störung an einer der Pumpen nicht die gesamte Spinnanlage außer Betrieb genommen werden muß.

Die Spinnanlage nach Anspruch 2 hat den Vorteil, daß ihr Blaskasten so schmal ausgelegt werden kann, daß er zwischen zwei Düsenreihen in enger Anordnung Platz findet. Dabei können die Blaskästen unabhängig voneinander sein und durch zwei separate Gebläse mit Blasluft versorgt werden (Anspruch 3). Um sämtliche aus den Spinndüsen der Düsenreihen austretenden Filamente gleichmäßig zu kühlen verengt sich der vertikale Querschnitt der Blaskästen in Strömungsrichtung, so daß dadurch die Austrittsgeschwindigkeit der Blasluft durch die Blaswände in Richtung der Filamentbündel im wesentlichen für sämtliche Spinndüsen der Spinndüsenreihe gleich ist (Anspruch 5). Besonders günstig ist auch bei einer Anordnung von zwei parallelen Düsenreihen, wenn unterhalb dieser Düsenreihen und zwischen ihnen zwei gleichartige Blaskästen Rücken an Rücken vorgesehen sind, die durch eine gemeinsame Zwischenwand voneinander getrennt sind (Anspruch 6).

Bei einer Spinnanlage mit zwei parallelen Düsenreihen ist es von besonderem Vorteil, wenn die unterhalb und zwischen den Düsenreihen angeordneten Blaskästen gemäß Anspruch 7 ausgebildet sind, da diese Ausführung besonders platzsparend ist und durch sie ein guter Wärmehaushalt und eine gute Wärmevergleichmäßigung der aus den Blaswänden ausströmenden Blasluft über die gesamte Länge und Breite der Spinnanlage gewährleistet wird. Es sei darauf hingewiesen, daß diese Blaskästen sich in Strömungsrichtung im wesentlichen keilförmig verengen, so daß im wesentlichen gleiche Blasluftmengen ausströmen und ein ungleichmäßiger Abbau des Luftdrucks in Strömungsrichtung vermieden wird. Die keilförmige Ausbildung kann sich dabei insbesondere auch nur über einen Teilbereich des Blaskastens erstrecken. Eine derartige Verengung des Blaskastens in Richtung der Düsenreihen kann in vorteilhafter Weise auch mit einem im horizontalen Querschnitt keilförmigen Querschnitt der Luftverteilerkammer - ausgehend von dem Luftzufuhrkanal nach oben und/oder unten - verbunden sein, wobei letzteres beispielsweise aus der US-PS 3,999,910 an sich bekannt ist.

Die Ausführung der Spinnanlage nach der Erfindung hat gegenüber dem Stand der Technik insbesondere den Vorteil, daß beide Seiten des Spinnbalkens bzw. der Spinnanlage unabhängig voneinander betrieben werden können, also z.B. mit unterschiedlichen Durchsätzen und sogar unabhängig voneinander betrieben oder stillgesetzt werden können, falls besondere betriebliche Voraussetzungen dies erfordern oder als zweckmäßig erscheinen lassen.

Im folgenden werden Ausführungsbeispiele der Erfindung beschrieben:

In der Zeichnung zeigen
- Fig. 1: einen Querschnitt durch eine Spinnanlage;
- Fig. 2: einen Längsschnitt durch eine Spinnanlage;
- Fig. 3: die Untersicht unter eine Spinnanlage;

Der Spinnbalken wird gebildet durch die beiden Seitenplatten 2 und 3 sowie die Oberplatte 4 und die Unterteile 8. Die Seitenplatten 2 und 3 sind im Profil U-förmig ausgebildet. Dabei bilden die horizontalen U-Stege 5 und 6 einen Teil der Oberseite bzw. Unterseite des Spinnbalkens 1. Die Oberplatte 4 hat ebenfalls ein U-förmiges Querschnittsprofil. Sie erstreckt sich über die gesamte Länge des Spinnbalkens 1. Sie weist über ihre Länge mindestens zwei Löcher in ihrer Grundplatte auf, welche zur Aufnahme und zum Verschweißen von jeweils einer Pumpenanschlußplatte 11 dienen. Hierauf wird später noch eingegangen. Die Oberplatte 4 ist mit ihren Seitenstegen 7 mit den Seitenstegen 5 der Seitenplatten 2 bzw. 3 verschweißt. Dabei weist die U-förmige Öffnung des Profils nach oben. Auf der nach oben weisenden Grundfläche des Profils ist eine Mehrfachpumpe 12 auf jeder der Pumpenanschlußplatten 11 druckdicht befestigt. Jede Mehrfachpumpe 12 wird durch eine Pumpenwelle (Antriebswelle) 13 angetrieben. Bei der Mehrfachpumpe 12 handelt es sich um eine Zahnradpumpe, in der ein Schmelzestrom durch Schmelzeleitung 23 zugeführt und auf mehrere Pumpenkammern verteilt und sodann auf mehrere Verteilerleitungen 14 verteilt wird. Die Schmelzeleitung 23 ist durch einen Heizmantel 15 beheizt. Sie verbindet die Schmelzequelle (z.B. nicht dargestellter Extruder) mit dem Spinnbalken 1.

In den Spinnbalken 1 führt eine Schmelzezuleitung 23. Diese Schmelzezuleitung 23 durchdringt die Grundseite der Oberplatte 4 und ist sodann mit einem Verteilerstück 25 verbunden. Von dem Verteilerstück 25 aus verteilt sich die Schmelze auf die Schmelzeverteilerleitungen 26, von denen jeweils eine zu einer Pumpenanschlußplatte 11 jeweils einer der Pumpen 12 führt. In dem Beispiel mit insgesamt zwölf Spinndüsen 18 sind zwei Pumpenanschlußplatten 11 und zwei Mehrfachpumpen 12 vorgesehen. Die Pumpenanschlußplatten 11 liegen jeweils mittig über sechs Düsen 18. Durch die Schmelzeverteilerleitung 26 wird den Mehrfachpumpen 12 der Schmelzestrom zugeführt, der sodann durch die Pumpen 12 auf jeweils 6 Verteilerleitungen 14 verteilt wird. Jeweils eine Verteilerleitung 14 führt zu einer Spinndüse 18, indem sie über den Kanal 28 in den Düsentopf 17 mündet.

Es sei hervorgehoben, daß die Düsentöpfe 17 identisch ausgeführt sind. Im Horizontalschnitt rechteckige Düsentöpfe sind möglich.

Bei dem Ausführungsbeispiel sind zwei Unterplatten 8 im Querschnittsprofil U-förmig vorgesehen. Die U-Stege 16 der Unterplatte weisen nach unten und sind mit ihrem unteren Ende mit den Seitenstegen 6 der Seitenplatten 2, 3 verschweißt. Der Abstand zwischen den Unterplatten 8 wird durch eine Platte 10 geschlossen. Die Grundfläche jeder Unterplatte 8 weist mehrere Löcher auf, die in gleichen Abständen angeordnet sind, z. B. sechs Löcher. In diese Löcher werden Anschlußplatten 9 eingesetzt und mit der Unterplatte 8 verschweißt. Jede der Anschlußplatten 9 ragt mit einem Verbindungsstück 20 in das U-förmige Maul der Unterplatte 8. Auf seinem Umfang weist das Anschlußstück 20 ein Gewinde 19 auf. Mit diesem Gewinde wird der Düsentopf 17, der auf seinem Innenumfang ein entsprechendes Gegengewinde aufweist, verschraubt. In den Boden des Düsentopfes 17 ist eine Spinndüse 18 eingelegt. In dem Düsentopf 17 ist ein Kolben 21 bewegbar. Dieser Kolben 21 ist durch eine Runddichtung 22, die die Zuleitung 28 umgibt, gegenüber dem unteren Verbindungsstück 20 der Anschlußplatte 9 abgedichtet. Auf seiner der Düsenplatte 18 zugewandten Seite wird der Kolben 21 durch eine Membran 24 abgedichtet. Die Schmelzeleitung 28 durchdringt den Kolben 21 und die Membran 24 in deren Mitte. Im drucklosen Zustand liegt die Membran 24 unter leichter Vorspannkraft an dem Kolben 21 an und drückt ihn mittels des Dichtrings 22 an die untere Stirnseite des Verbindungsstücks 20 der Anschlußplatte 9. Durch den Druck der in den Düsentopf 17 eindringenden Schmelze legt sich die Membran 24 gegen den Kolben 21 und den Spalt, der diesen Kolben umgibt und dichtet dadurch den Kolben 21 ab. Gleichzeitig werden der Kolben und der Dichtring 22 mit der erforderlichen Dichtkraft an das Verbindungsstück 20 des Anschlußstücks 9 gepreßt. Das in dem Düsentopf 17 vorhandene Düsenpaket ist also vorzugsweise selbstdichtend.

Wie Fig. 1 und die Untersicht nach Fig. 3 zeigen, besitzt der Spinnbalken 1 also zwei Düsenreihen 181, 182, bestehend aus jeweils sechs Düsen 18. Die Düsenreihen sind mit einem geringen Abstand zueinander angeordnet. Jeder Düsenreihe 181, 182 ist jeweils eine Pumpe 12 zugeordnet. Die Pumpe 12 sitzt etwa mittig über jeder Reihe (vergleiche Fig. 2). Die beiden Pumpen werden insbesondere aus einer gemeinsamen Schmelzezufuhrleitung 23 gespeist. In den Pumpen 12 wird der Schmelzestrom auf jeweils sechs Verteilerleitungen 14 verteilt. Die Verteilerleitungen haben gleiche Länge und müssen daher auf einem mehr oder weniger großen Umweg geführt werden. Der Abstand zwischen den beiden Düsenreihen ist so gewählt, daß die Verteilerleitungen 14 sich dabei gegenseitig nicht behindern.

Die Schmelzezuleitung 23 wird durch einen nicht dargestellten Extruder beschickt.

Der Spinnbalken 1 selbst ist mit einem Heizmedium, z. B. Diphyl-Dampf, beschickt.

Mit dem Spinnbalken 1 können also insgesamt zwölf Fäden ersponnen werden, die aus jeweils einer Vielzahl von Filamenten bestehen.

Zur Kühlung der Filamente ist unterhalb des Spinnbalkens 1, und zwar in dem Abstand zwischen den beiden Düsenreihen 181, 182, eine Kühleinrichtung 29 angeordnet. Die Kühleinrichtung ist ein flacher, senkrecht stehender Quader, der sich längs der Düsenreihen erstreckt. Die Kühleinrichtung wird durch ein senkrecht stehendes Trennblech 30 diagonal geteilt. Es entstehen dadurch zwei Blaskästen 31 und 32. Die Vorderwand 33 jedes Blaskastens 31, 32, welche jeweils einer der Düsenreihen 181, 182 bzw. den aus ihr austretenden Filamenten zugewandt ist, ist luftdurchlässig und als Blaswand 33 ausgeführt und bezeichnet. Vor den beiden schmalen Stirnseiten des Blaskastens 31, 32 sitzen die Luftkammern 34 und 35, die über einen Luftschlitz 36 der Stirnseiten jeweils mit dem Blaskasten 31 bzw. 32 verbunden sind. Der Luftschlitz 36 erstreckt sich im wesentlichen über die gesamte Höhe des Blaskastens. Jede der Luftkammern 34, 35 ist an einen Luftanschluß 37 angeschlossen, der von unten in die Luftkammer 34, 35 mündet. Die Luftkammer erstreckt sich über die im wesentlichen gesamte Höhe des Blaskastens, und zwar so, daß ihr Querschnitt dabei stetig abnimmt, wie Figur 2 zeigt. Das kann dadurch bewerkstelligt werden, daß die jeweils von dem Blaskasten 31, 32 abgewandte Seitenwand 38 schräg angeordnet wird, so daß die Luftkammer 34, 35 nach oben hin im wesentlichen konisch zuläuft (Fig. 2). Es können aber auch - was hier nicht gezeigt ist, die an den Blaskasten anschließenden Seitenwände 39 (Fig. 3) geneigt sein, so daß sich die Luftkammer 34, 35 über ihre Länge von unten nach oben konisch verjüngt. Dies ist in Figur 1 angedeutet durch dünne Linien.

In dem gezeigten Ausführungsbeispiel liegt den Blaswänden 33 eine Ausblaswand 40 gegenüber. Auch dabei handelt es sich um eine poröse Wand. Die Ausblaswand 40 hat dieselben Ausmaße wie die Blaswand 33 und ist mit dieser durch Seitenwände 41 zu einem sogenannten "Kühlschacht" 42 verbunden.

An den Kühlschacht schließen sich sogenannte "Fallschächte" 43 an. Die Fallschächte 43 sind als Röhren ausgebildet. Jedem Faden ist eine Röhre zugeordnet, die unten vor die entsprechende Auslaßöffnung 44 für den jeweiligen Faden gesetzt ist.

Zur Kühlung der Filamente bzw. Fäden werden die Luftleitungen 37 mittels eines (nicht dargestellten) Gebläses mit Blasluft beschickt. Die Luft gelangt in die Luftkammern 34, 35 und über den Luftschlitz 36 in die beiden Blaskammern 31 und 32, die durch das diagonale Blech 30 getrennt sind. Durch die konische Ausbildung der Luftkammern 34 bzw. 35 wird erreicht, daß die Luft innerhalb der Luftkammern gleichmäßige Druckverteilung hat, so daß über die gesamte Höhe des Luftschlitzes 36 ein gleichmäßiger Luftstrom gewährleistet ist. Durch die diagonale Trennung der Blaskammern 31 bzw. 32, die von ihrem jeweiligen Lufteinlaß 36 aus keilförmig zulaufen, wird erreicht, daß auch hier gleiche Druckverhältnisse entstehen und damit eine über die gesamte Breite des Blaskastens gleichmäßige Luftströmung gewährleistet ist.

Es sei darauf hingewiesen, daß die beiden Luftleitungen 37 auch durch separate Gebläse mit Blasluft beschickt werden können, die unabhängig voneinander hinsichtlich Durchsatz und Druckhöhe eingestellt werden können.

Es sei auch erwähnt, daß die austretenden Fäden anschließend zu Spulen aufgewickelt werden. Die Spulen können auf der Spulspindel einer oder zweier Spulmaschinen aufgespannt sein. Da die Fäden mit einem einzigen Spinnbalken ersponnen und mit gleichförmigen Kühlbedingungen abgekühlt sind, ist gewährleistet, daß auch diese große Anzahl von Fäden untereinander völlig gleiche Eigenschaften hat.

### Bezugszeichenaufstellung

- 1: Spinnbalken
- 2: Seitenplatte
- 3: Seitenplatte
- 4: Oberplatte
- 5: U-Steg
- 6: U-Steg
- 7: U-Steg
- 8: Unterplatte
- 9: Anschlußplatte
- 10: Platte
- 11: Pumpenanschlußplatte
- 12: Mehrfachpumpe
- 13: Antriebswelle
- 14: Schmelzezuleitung, Verteilerleitung
- 15: Doppelmantel
- 16: U-Stege
- 17: Düsentopf
- 18: Düse, Spinndüse
- 19: Gewinde
- 20: Verbindungsstück, Anschluß
- 21: Kolben
- 22: Dichtring
- 23: Schmelzeleitung, Schmelzezuleitung
- 24: Membran
- 25: Schmelzeverteiler, Verteilerstück
- 26: Schmelzeverteilerleitung
- 27: Anschlußplatte
- 28: Kanal
- 29: Kühleinrichtung
- 30: Blech, Trennwand
- 31: Blaskasten
- 32: Blaskasten
- 33: Blaswand
- 34: Luftkammer
- 35: Luftkammer
- 36: Luftschlitz
- 37: Luftleitung
- 38: Seitenwand
- 39: Seitenwand
- 40: Ausblaswand
- 41: Seitenwand
- 42: Kühlschacht
- 43: Fallschacht
- 44: Auslaßöffnung
- 181: Spinndüsenreihe
- 182: Spinndüsenreihe

## Patentansprüche

1. Spinnbalken zum Spinnen einer Mehrzahl synthetischer Fäden,
welcher die Form eines langgestreckten Quaders hat und beheizbar ist;
mit einer Mehrzahl an der Unterseite des Spinnbalkens (1) angebrachten Anschlüssen (20) für jeweils einen Düsentopf (17) mit einer Düsenplatte (18), wobei die Anschlüsse (20) in zwei parallelen Reihen (181, 182) in Längsrichtung des Spinnbalkens (1) angeordnet sind;
und mit zumindest einer Pumpe (12), welche an einer Schmelzeleitung (23) angeschlossen ist und welche mit den Anschlüssen (20) verbunden ist,
**dadurch gekennzeichnet, daß**
jeder Reihe (181, 182) von Anschlüssen (20) eine Mehrfachspinnpumpe (12) mit einer angeschlossenen Mehrzahl von Verteilerleitungen (14) zugeordnet ist, welche Mehrfachspinnpumpe (12) einen Schmelzestrom auf mehrere Pumpenkammern verteilt und in die Verteilerleitungen (14) speist, die zu den dieser Reihe zugeordneten Anschlüssen (20) führen.

2. Spinnanlage zum Spinnen einer Mehrzahl synthetischer Fäden
mit einem Spinnbalken (1) nach Anspruch 1, welcher die Form eines langgestreckten Quaders hat und beheizbar ist;
mit einer Mehrzahl an der Unterseite des Spinnbalkens (1) angebrachten Anschlüssen (20) für jeweils einen Düsentopf (17) mit einer Düsenplatte (18), wobei die Anschlüsse (20) in zwei parallelen Reihen (181, 182) in Längsrichtung des Spinnbalkens (1) angeordnet sind;
und mit einer quaderförmigen Kühleinrichtung (29) unterhalb und zwischen den beiden Reihen (181, 182) von Düsenplatten (18), welche Kühleinrichtung (29) jeweils eine Blaswand (33) aufweist, die einer der Reihen zugewandt ist,
**dadurch gekennzeichnet, daß**
die quarderförmige Kühleinrichtung (29) in zwei kongruente Blaskästen (31, 32) geteilt ist und daß jeder Reihe (181, 182) von Düsenplatten (18) einer der Blaskästen (31,32) mit einer der Blaswände (33) zugeordnet ist.

3. Spinnanlage nach Anspruch 2,
**dadurch gekennzeichnet, daß**
jeder Blaskasten (31, 32) an einem eigenen Luftzufuhrkanal (37) angeschlossen ist, und daß jeder der Luftzufuhrkanäle (37) unabhängig von dem anderen hinsichtlich Druckhöhe und/oder Luftdurchsatz durch je eine einstellbare Drossel oder je ein einstellbares Gebläse Steuerbar ist.

4. Spinnanlage nach Anspruch 3,
**dadurch gekennzeichnet, daß**
jeder Blaskasten (31, 32) an einer seiner Stirnwände (Lufteinlaßseite) einen Lufteinlaß (36) besitzt, der sich im wesentlichen über die gesamte Höhe des Blaskastens erstreckt, und daß der jeweiligen Stirnwand des Blaskastens (31) mit dem Lufteinlaß (36) eine Luftverteilerkammer (34) vorgesetzt ist, die den Luftzuführkanal (37) aufweist.

5. Spinnanlage nach einem der Ansprüche 2 bis 4,
**dadurch gekennzeichnet, daß**
die beiden Blaskästen (31, 32) so ausgeführt sind, daß sich ihre vertikalen Querschnitte stetig, zumindest über eine Teillänge in Strömungsrichtung, von dem Lufteinlaß (36) aus bis zu ihrem gegenüberliegenden Ende verengen.

6. Spinnanlage nach Anspruch 2,
**dadurch gekennzeichnet, daß**
die beiden Blaskästen (31, 32) eine gemeinsame Zwischenwand haben.

## Claims

1. Spinning beam for spinning a plurality of synthetic threads which has the shape of an elongate cuboid and is heatable; with a plurality of connections (20) attached to the underside of the spinning beam (1) for a respective spinneret pot (17) with a spinneret plate (18), the connections (20) being arranged in two parallel rows (181, 182) in the longitudinal direction of the spinning beam (1); and with at least one pump (12) which is attached to a melt line (23) and which is connected to the connections (20), **characterised in that** a multiple spinning pump (12) with an attached plurality of distributor lines (14) is associated with each row (181, 182) of connections (20), which multiple spinning pump (12) distributes a melt flow to a plurality of pump chambers and feeds it into the distributor lines (14) which lead to the connections (20) associated with this row.

2. Spinning system for spinning a plurality of synthetic threads with a spinning beam (1) according to claim 1, which has the form of an elongate cuboid and is heatable; with a plurality of connections (20) attached to the underside of the spinning beam (1) for a respective spinneret pot (17) with a spinneret plate (18), the connections (20) being arranged in two parallel rows (181, 182) in the longitudinal direction of the spinning beam (1), and with a cuboid cooling device (29) underneath and between the two rows (181, 182) of spinneret plates (18), which cooling device (29) has a respective blast wall (33) which faces one of these rows, **characterised in that** the cuboid cooling device (29) is divided into two congruent blast boxes (31, 32) and that one of the blast boxes (31, 32) with one of the blast walls (33) is associated with each row (181, 182) of spinneret plates (18).

3. Spinning system according to claim 2, **characterised in that** each blast box (31, 32) is attached to an individual air supply duct (37), and **in that** each of the air supply ducts (37) can be controlled independently of the other with respect to pressure level and/or air throughput by a respective adjustable throttle or a respective adjustable fan.

4. Spinning system according to claim 3, **characterised in that** each blast box (31, 32) on one of its end walls (air inlet side) has an air inlet (36) which extends substantially over the entire height of the blast box, and **in that** an air distributor chamber (34) is located upstream of the respective end wall of the blast box (31) with the air inlet (36), which air distributor chamber (34) has the air supply duct (37).

5. Spinning system according to any one of claims 2 to 4, **characterised in that** the two blast boxes (31, 32) are designed in such a way that their vertical cross-sections taper continuously, at least over a partial length in the flow direction, from the air inlet (36) to their opposing end.

6. Spinning system according to claim 2, **characterised in that** the two blast boxes (31, 32) have a common partition wall.

## Revendications

1. Barre de filage pour le filage d'une pluralité de fils synthétiques, qui a la forme d'un parallélépipède allongé et peut être chauffée ; avec une pluralité de raccords (20) sur la face inférieure de la barre de filage (1), recevant chacun un pot de filage (17) avec une plaque-filière (18), les raccords (20) étant disposés en deux rangées (181, 182) parallèles dans la direction longitudinale de la barre de filage (1) ; avec au moins une pompe (12) qui est connectée à une conduite (23) de masse en fusion et est reliée aux raccords (20),**caractérisée en ce qu'**à chaque rangée (181, 182) de raccords (20) est associée une pompe de filage (12) multiple, avec raccordées à celle-ci, une pluralité de conduites de distribution (14), laquelle pompe de filage (12) multiple répartit un flux de masse en fusion entre plusieurs chambres de pompe et alimente les conduites de distribution (14) qui mènent aux raccords (20) associés à cette rangée.

2. Installation pour le filage d'une pluralité de fils synthétiques, comportant une barre de filage selon la revendication 1, qui a la forme d'un parallélépipède allongé et peut être chauffée ; avec une pluralité de raccords (20) sur la face inférieure de la barre de filage (1), recevant chacun un pot de filage (17) avec une plaque-filière (18), les raccords (20) étant disposés en deux rangées parallèles (181, 182) dans la direction longitudinale de la barre de filage (1) ; et avec un dispositif de refroidissement (29) en forme de parallélépipède disposé en-dessous, entre les deux rangées (181, 182) de plaques-filières (18), lequel dispositif de refroidissement (29) comporte chaque fois une paroi de soufflage (33) tournée vers l'une des rangées, **caractérisée en ce que** le dispositif de refroidissement (29) en forme de parallélépipède est divisé en deux caissons (31, 32) congruents et **en ce qu'**à chaque rangée (181, 182) de plaques-filières (18) est associé un des caissons de soufflage (31, 32) avec l'une des parois de soufflage (33).

3. Installation de filage selon la revendication 2, **caractérisée en ce que** chaque caisson de soufflage (31, 32) est raccordé à un canal (37) propre d'alimentation en air et **en ce que** chacun des canaux d'alimentation en air (37) peut être contrôlé indépendamment de l'autre canal en ce qui concerne la pression et/ou le débit d'air au moyen d'un volet réglable ou d'une soufflante réglable.

4. Installation de filage selon la revendication 3, **caractérisée en ce que** chaque caisson de soufflage (31, 32) sur l'une de ses faces frontales (côté entrée d'air) comporte une entrée d'air (36), qui s'étend essentiellement sur toute la hauteur du caisson de soufflage, et **en ce qu'**en amont de la paroi frontale concernée du caisson de soufflage (31) comportant l'entrée d'air (36) est placée une chambre de répartition d'air (34) qui comporte le canal d'alimentation en air (37).

5. Installation de filage selon une des revendications 2 à 4, **caractérisée en ce que** les deux caissons de soufflage (31, 32) sont conformés de telle sorte que leur section verticale décroisse de manière constante, au moins sur une partie de la longueur, dans la direction d'écoulement, depuis l'entrée d'air (36) jusqu'à l'extrémité opposée.

6. Installation de filage selon la revendication 2, **caractérisée en ce que** les deux caissons de soufflage (31, 32) ont une cloison intermédiaire commune.
